# EUROPÄISCHE PATENTSCHRIFT

(11) **EP 0 098 435 B1**
(45) Veröffentlichungstag und Bekanntmachung des Hinweises auf die Patenterteilung: **05.03.1986**
(21) Anmeldenummer: 83105964.7
(22) Anmeldetag: 18.06.1983
(51) Int. Cl.: A47K 3/22, E06B 3/46, E04F 19/02, A47H 1/04

(54) **Bauelement**
Building element
Elément de construction

(30) Priorität: 02.07.1982 DE 3224716
(43) Veröffentlichungstag der Anmeldung: 18.01.1984
(73) Patentinhaber: Baus, Heinz Georg, CH-3626 Hünibach-Thun (CH)
(72) Erfinder: Baus, Heinz Georg, CH-3626 Hünibach-Thun (CH)
(74) Vertreter: Klose, Hans, Dipl.-Phys.

## Beschreibung

Die Erfindung bezieht sich auf ein Bauelement, insbesondere für eine Duschtrennwand, mit einer Profilschiene, die in einer Außenfläche eine hinterschnittene Führungsnut aufweist, und mit einem Verblendungsprofil, welches mittels mindestens eines elastischen Verbindungselements in den Hinterschneidungen der Führungsnut befestigt ist.

In dem deutschen Gebrauchsmuster 8013940,8 ist ein Bauelement dieser Art für eine Duschtrennwand beschrieben. Hierbei weist die einem Betrachter zugewandte, sichtbare Außenfläche der Profilschiene eine Führungsnut auf, in welche ein Verblendungsprofil aus Kunststoff, Holz oder dergleichen eingesetzt ist. Die Führungsnut ist mit Hinterschneidungen versehen, um mittels eines elastischen Verbindungselements die Befestigung des Verblendungsprofils zu ermöglichen. Das Verbindungselement und auch das Verblendungsprofil weisen senkrecht zur Außenfläche der Profilschiene eine insgesamt große Höhe auf, wodurch der im Inneren der Profilschiene verfügbare Raum bei vorgegebener Bauhöhe des Bauelements entsprechend verringert wird.

Bei vorgegebener Bauhöhe der Profilschiene ist dann entsprechend auch das Bauvolumen und die Bauhöhe des gesamten Bauelements entsprechend groß auszubilden. Insgesamt ergibt sich ein nicht unerheblicher Materialaufwand, wodurch zum einen die Materialkosten und zum anderen aber auch das Gesamtgewicht des Bauelements entsprechend hoch sind.

Der Erfindung liegt die Aufgabe zugrunde, das Bauelement der genannten Art mit einem geringen Aufwand derart auszubilden, daß die Anbringung des Verblendungsprofils an der Profilschiene nur eine vergleichsweise geringe Bauhöhe erfordert. Eine zuverlässige und funktionsgerechte Befestigung des Verblendungsprofils in der Profilschiene soll sichergestellt sein, wobei auch in großen Stückzahlen eine preisgünstige Herstellung, insbesondere des Verbindungselements, gewährleistet sein soll. Die Profilschiene soll in einfacher und zuverlässiger Weise mit dem Verblendungsprofil versehen werden können, wobei das Verblendungsprofil ggfs. auch ohne weiteres lösbar sein soll ; ein einfacher Austausch des Verblendungsprofils gegen ein anderes soll jederzeit möglich sein.

Zur Lösung dieser Aufgabe wird vorgeschlagen, daß das Verblendungsprofil mit einer sich in Richtung der Längsachse erstrekkenden, hintergriffigen Längsnut versehen ist, daß das Verbindungselement zumindest teilweise in der Längsnut angeordnet ist und dort von deren hintergriffigen Wandflächen gehalten ist. Ferner ragt das Verbindungselement mit einem seitlichen Vorsprung in die eine seitliche Hinterschneidung der Profilschiene, während in die andere seitliche Hinterschneidung wahlweise ein Steg des Verblendungsprofils oder aber ein zweiter seitlicher Vorsprung des Verbindungselements hineinragt.

Das erfindungsgemäße Bauelement weist einen einfachen und kostengünstigen Aufbau auf. Die in dem Verblendungsprofil sich in Richtung der Längsachse erstreckende hintergriffige Längsnut dient mit ihrem Innenraum zur Aufnahme und Befestigung des Verbindungselements, so daß das Verblendungsprofil und das Verbindungselement zusammen eine entsprechend geringe Bauhöhe aufweisen. Mittels der hintergriffigen Wandflächen der Längsnut des Verblendungsprofils ist eine zuverlässige Befestigung von Verbindungselement und Verblendungsprofil erreicht. Zur Befestigung des Verbindungselements bezüglich der Profilschiene weist das Vebindungselement einen seitlichen Vorsprung auf, welcher in die oben genannte Hinterschneidung der Profilschiene hineinragt und dort fest verankert ist. Auch über die gegenüberliegende andere seitliche Hinterschneidung der Profilschiene erfolgt eine Verbindung des Verblendungsprofils, wobei entweder das Verblendungsprofil direkt mit einem Steg eingreift oder aber indirekt über einen zweiten seitlichen Vorsprung des Verbindungselements mit der Profilschiene dort verbunden ist. Bei dem erfindungsgemäßen Bauelement kann der Einbau und die Montage des Veblendungsprofils in einfacher Weise und sehr exakt vorgenommen werde, da zunächst der besagte Steg des Verblendungsprofils oder aber der eine Vorsprung in die Hinterschneidung der Profilschiene einzusetzen ist. Hierbei kann auch eine definierte axiale Ausrichtung des Verblendungsprofils bezüglich der Profilschiene vorgenommen werden. Danach wird das Verblendungsprofil in die Führungsnut derart eingedrückt, daß auch der besagte andere seitliche Vorsprung des Verbindungselements in die Hinterschneidung der Profilschiene eingreift. Erfindungsgemäß weisen also sowohl die Profilschiene als auch das Verblendungsprofil Hinterschneidungen auf, über welche eine zuverlässige und funktionsgerechte Verbindung sichergestellt wird. Es sei hier ausdrücklich hervorgehoben, daß das Einsetzen des Verblendungsprofils selbst dann noch ohne weiteres und ohne besondere Werkzeuge und Hilfsmittel durchführbar ist, wenn das Bauelement in einem fertigen Endprodukt, insbesondere in einer Duschtrennwand, eingebaut ist.

Wird der Vorsprung des Verbindungselements an seiner äußeren Seitenfläche mit einer abgerundeten Kontur versehen, so wird der Einbau in die Profilschiene nicht unwesentlich erleichtert, wobei auch die Gefahr von Beschädigungen verringert wird. In einer zweckmäßigen Ausgestaltung weist das Verblendungsprofil zwei sich in Längsrichtung erstreckende Schenkel auf. Zweckmäßig ist ferner in zumindest einem dieser Schenkel eine Aussparung für den Vorsprung des Verbindungselements vorgesehen. Hierdurch wird in einfacher Weise eine Ausrichtung und Vorfixierung des Verbindungselements zwecks Montageerleichterung erreicht. Nach dem Einbau greift der Vorsprung auch zuverlässig in die zugeordnete Hinterschneidung der Führungsnut ein.

In einer zweckmäßigen Ausgestaltung ist das Verbindungselement in der Draufsicht U-förmig mit zwei Schenkeln ausgebildet. Falls das Verblendungsprofil den erfindungsgemäßen Steg aufweist, ist an dem gegenüberliegenden Schenkel des U-förmigen Verbindungselements der eine Vorsprung angeordnet. Bei der alternativen Ausführungsvariante ist an beiden Schenkeln des U-förmigen Verbindungselements jeweils ein Vorsprung vorgesehen, welcher in die jeweilige Hinterschneidung der Führungsnut eingreift. Ein derartiges Verbindungselement weist eine gute Federwirkung auf, so daß der oder die Vorsprünge auch zuverlässig und fest in die Hinterschneidung bzw. Hinterschneidungen der Profilschiene eingreifen. Die beiden Schenkel weisen einen vergleichsweise großen Federweg auf und es bereitet ferner keine Schwierigkeiten, die Länge der Schenkel im Hinblick auf die jeweils gewünschte Federkraft vorzugeben.

In einer weiteren Ausgestaltung weist das Verbindungselement einen im wesentlichen senkrecht gegen die Bodenfläche der Führungsnut drückenden federnden Ansatz auf. Es wird dadurch in einfacher Weise eine Verspannung von Verblendungsprofil und Profilschiene erreicht, so daß ein durch Herstellungstoleranzen bedingtes Spiel in einfacher Weise ausgeglichen wird. Durch Abwinkelung dieses federnden Ansatzes an wenigstens einer Stelle bezüglich der Innenfläche des Verblendungsprofils kann mit einem geringen Aufwand die gewünschte Federwirkung vorgegeben werden.

Ausführungsbeispiele des Bauelements nach der Erfindung sind in der Zeichnung dargestellt. Es zeigen :
Figur 1 schematisch eine perspektivische Darstellung eines Bauelements,
Figur 2 teilweise einen Schnitt durch ein Bauelement mit einer etwas abgewandelten Profilschiene entsprechend einem Schnitt entlang der Schnittlinie II gemäß Fig. 1,
Figur 3 eine Aufsicht auf das Verlendungsprofil und das Verbindungselement in Blickrichtung 111 gemäß Fig. 2,
Figur 4 eine Ansicht in Blickrichtung IV gemäß Fig. 3 und
Figur 5 schematisch eine perspektivische Darstellung einer alternativen Ausführungsform des Bauelelements.

In Fig. 1 ist schematisch eine Profilschiene 2 dargestellt, welche als obere Führungsschiene für eine Duschtrennwand ausgebildet ist. Die Profilschiene 2 enthält in ihrem Inneren eine Führungsbahn 4, auf welcher hier nicht dargestellte Rollen oder dergleichen zwecks Befestigung einer Schiebetür gelagert sind. Weitere entsprechend ausgebildete Führungsbahnen können vorgesehen sein, sind jedoch hier nicht weiter dargestellt. Auf der, beispielsweise einem Betrachter zugewandten, sichtbaren Außenfläche 6 weist die Profilschiene 2 eine sich in Richtung der Längsachse 8 erstreckende Führungsnut 10 auf, in welche ein Verblendungsprofil 12 eingesetzt ist. Die Führungsnut 10 weist zwei Hinterschneidungen 14, 16 auf.

Das Verblendungsprofil 12 ist etwa U-förmig ausgebildet und weist eine Längsnut 18 auf, welche einen Innenraum 20 bildet. Die Längsnut 18 ist hintergriffig ausgebildet und weist eine schwalbenschwanzförmige Kontur auf. Die Wandflächen 37 sind geneigt angeordnet und weisen zur Bodenfläche der Längsnut 18 erfindungsgemäß einen Winkel kleiner als 90 Grad auf. Es sind zwei seitliche Schenkel 22, 24 des Verblendungsprofils 12 vorhanden, wobei der Schenkel 24 mit einem sich in Richtung der Längsachse 8 erstreckenden Steg 26 versehen ist. Der genannte Steg 26 greift in die oben erwähnte Hinterschneidung 16 ein, so daß auf dieser Seite der Längsnut eine Befestigung und Arretierung des Verblendungsprofils 12 in der Profilschiene 2 gegeben ist. In dem Innenraum 20 ist ein etwa U-förmiges Verbindungselement 28 angeordnet, welches in Richtung der Längsachse 8 eine Länge L aufweist. Von der Profilschiene 2 ist hier der Übersichtlichkeit halber nur ein kurzes Stück dargestellt, und über die Gesamtlänge der Profilschiene sind mehrere derartige Verbindungselemente 28 angeordnet. Das Verbindungselement 28 enthält zwei etwa parallel zur Längsachse 8 velaufende Schenkel 30, 32, wobei an dem einen Schenkel 30 ein seitlicher Vorsprung 34 angeordnet ist. Dieser Vorsprung 34 greift in die Hinterschneidung 14 ein. Wie nachfolgend noch zu erläutern ist, sind die äußeren Seitenflächen des Verbindungselementes 28 konisch ausgebildet, und zwar entsprechend der schwalbenschwanzförmigen Ausbildung der Längsnut 18 des Verblendungselements. Infolgedessen ist eine kraft- und formschlüssige Verbindung zwischen Verblendungsprofil 12 und Verbindungselement 28 gewährleistet. Das Verbindungselement besteht aus einem elastischen, federnden Material, wobei entsprechend der Länge L für die Schenkel 30, 32 vergleichsweise große Federwege gegeben sind. Hieraus ergibt sich zum einen ein einfaches Einsetzen und Einfügen des Verbindungselements 28 in die Längsnut 18 und zum anderen auch ein festes, zuverlässiges Eingreifen des Vorsprungs 34 in die Führungsnut 10. Wie bereits ausgeführt, greift das Verblendungsprofil mit seinem Steg 26 in die eine Hinterschneidung 16 ein. Da auf der anderen Seite auch das in das Verblendungsprofil 12 eingesetzte Verbindungselement 28 mit seinem Vorsprung 34 in die Hinterschneidung 14 eingreift, ist ersichtlich eine sichere Befestigung des Verblendungsprofils 12 in der Profilschiene 2 erreicht.

Das Verbindungselement 28 enthält ferner einen federnden Ansatz 36, welcher etwa senkrecht auf die Bodenfläche 38 der Führungsnut 10 einwirkt. Es wird somit eine Verspannung auch senkrecht zur Bodenfläche 38 bzw. zur Außenfläche 6 der Profilschiene 2 erreicht.

Die Längsnut 18 des Verblendungsprofils 12 ist erfindungsgemäß hintergriffig ausgebildet und das Verbindungselement 28 wird von den Wandflächen 37 festgehalten. Bei der dargestellten Ausführungsform sind die Wandflächen 37 bezüglich ihrer Längsebene geneigt angeordnet und auch das Verbindungselement 28 weist entsprechend geneigte Seitenflächen auf. Die Längsnut 18 ist hier also schwalbenschwanzförmig ausgebildet, doch liegt im Rahmen der Erfindung auch eine andere Ausgestaltung der Längsnut 18. So kann die Längsnut 18 auch einen T-förmigen Querschnitt oder auch abgerundete Wandflächen aufweisen. Bei allen Ausführungsformen ist es von maßgebender Bedeutung, daß aufgrund der hintergriffigen Ausgestaltung der Längsnut 18 in diese das Verbindungselement 28 verankert werden kann. Das Verbindungselement 28 ist seinerseits wiederum in der hintergriffigen Führungsnut der Profilschiene verankert, so daß insgesamt eine kraft-und formschlüssige Verbindung des Verblendungsprofils 12 in der Profilschiene 2 erreicht wird.

Fig. 2 zeigt teilweise einen Schnitt durch eine etwas abgewandelte Profilschiene entsprechend einem Schnitt entlang der Schnittlinie II von Fig. 1. Die Führungsnut 10, das Verblendungsprofil 12 sowie das Verbindungselement 28 sind übereinstimmend mit der Ausführungsform von Fig. 1 ausgebildet. Die äußeren Seitenflächen 40, 42 des Verbindungselements 28 sind konisch angeordnet, wobei im Bereich der Bodenfläche 38 der Längsnut 10 der Abstand A der dort vorhandenen Kanten kleiner ist als der Abstand B im Bereich der Innenfläche 44 des Verblendungsprofils. Durch strichpunktierte Linien ist das teilweise in die Profilschiene 2 eingesetzte Verblendungsprofil 12 zusammen mit dem Verbindungselement dargestellt. Wie ersichtlich, ist die Seitenfläche 46 des Vorsprungs 34 mit einer abgerundeten Kontur versehen. Hierdurch wird das Eindrücken bzw. das Herauslösen des Verblendungsprofils 12 in bzw. aus der Profilschiene 2 heraus nicht unwesentlich erleichtert.

Fig. 3 zeigt eine Aufsicht auf das Verblendungsprofil 12 und ein eingesetztes Verbindungselement 28, und zwar in Blickrichtung auf die Innenfläche 44. Der Ansatz 36 erstreckt sich in Richtung der Längsachse 8, und zwar entgegengesetzt zu den beiden Schenkeln 30, 32. Wie ersichtlich, weisen der Steg 26 und der Schenkel 24 zusammen eine größere Breite auf als der gegenüberliegende Schenkel 22 des Verblendungsprofils 12. Die Breite des Ansatzes 36 quer zur Längsachse 8 entspricht dem freien Abstand der beiden Schenkel 30 und 32; hierdurch wird eine materialsparende Fertigung von derartigen Verbindungselementen erreicht. Der Vorsprung 34 befindet sich in einer Aussparung 48 des Schenkels 22, so daß der Vorsprung 34 auch in der oben erläuterten Weise in die Hinterschneidung der Profilschiene eingreifen kann. Durch Zusammendrücken der Schenkel 30 und 32 in Richtung des Pfeiles 50 kann das Verbindungselement 28 aus dem Verblendungsprofil 12 herausgenommen werden bzw. in dieses eingesetzt werden. Es sei hier besonders auf die abgeschrägte Seitenfläche 52 des Verbindungselements 28 hingewiesen. Mittels strichpunktierten Linien ist die « zusammengedrückte Position des Schenkels 30 angedeutet; hierbei befindet sich die abgeschrägte Seitenfläche 52 unterhalb der Kante 56 des Schenkels 22, so daß nunmehr das Verbindungselement 28 ohne weiteres aus dem Verblendungsprofil 12 herausgenommen werden kann. Das Verbindungselement 28 muß also nicht in Richtung der Längsachse 8 in das Verblendungsprofil 12 eingeschoben werden, sondern es kann einfach in den Innenraum bzw. in die Längsnut mit Wirkungsrichtung senkrecht zur Innenfläche 44 eingesetzt werden.

Aus der Ansicht gemäß Fig. 4 ist die Aussparung 48 für den Vorsprung 34 deutlich zu erkennen. Der federnde Ansatz 36 ist bezüglich der Oberfläche des Verbindungselements 28 bzw. der Innenfläche 44 an zwei Stellen 58, 60 abgewinkelt. Ist das Verblendungsprofil 12 samt Verbindungselement 28 in der oben erläuterten Weise in eine Profilschiene eingesetzt, so wird mittels des derart ausgebildeten, federnden Ansatzes 36 eine Verspannung von Verblendungsprofil und Profilschiene erreicht, und zwar senkrecht zu der sichtbaren Außenfläche der Profilschiene. Das Verbindungselement 28 weist eine Höhe H auf, welche der Tiefe der Längsnut des Verblendungsprofils 12 entspricht. Die äußere Gesamthähe wird daher durch das Verbindungselement 28 nicht beeinflußt.

Fig. 5 zeigt eine alternative Ausführung des Bauelements, bei welchem das Verblendungsprofil 12 keinen seitlichen Steg aufweist, sondern das Verbindungselement 28 an seinem Schenkel 32 ebenfalls einen Vorsprung 34 aufweist. Die mit der Ausführungsform gemäß Fig. 1 übereinstimmenden Bauteile sollen hier nicht weiter erläutert werden. Der Vorsprung 34 des Schenkels 32 greift hierbei in die Ausnehmung 16 ein, und zwar entsprechend dem Vorsprung 34 am Schenkel 30. Das Verbindungselement 28 liegt im Innenraum 20 der Längsnut 18 an deren geneigten bzw. hinterschnittenen Wandflächen 37 an. Das Verbindungselement 28 sitzt somit fest in der Längsnut 18. Die Vorsprünge 34 durchdringen die Schenkel 22, 24 des Verblendungsprofils 12 jeweils in einer Aussparung, wie oben anhand von Fig. 3 und 4 erläutert, und ragen in die Hinterschneidungen 14, 16.

## Patentansprüche

1. Bauelement, insbesondere für eine Duschtrennwand, mit einer Profilschiene (2), die in einer Außenfläche (6) eine hinterschnittene Führungsnut (10) mit zwei seitlichen Hinterschneidungen (14, 16) aufweist, und mit einem Verblendungsprofil (12), welches mittels mindestens eines elastischen Verbindungselements (28) in den Hinterschneidungen der Führungsnut (14, 16) befestigt ist, dadurch gekennzeichnet, daß das Verblendungsprofil (12) mit einer sich in Richtung der Längsachse (8) erstreckenden Längsnut (18) versehen ist, daß das Verbindungselement (28) zumindest teilweise in der Längsnut (18) angeordnet und von deren hintergriffigen Wandflächen (37) gehalten ist, daß das Verbindungselement (28) mit einem seitlichen Vorsprung (34) in die eine seitliche Hinterschneidung (14) der Profilschiene (2) hineinragt und daß in die andere seitliche Hinterschneidung (16) der Profilschiene (2) ein Steg (26) des Verblendungsprofils (12) oder ein zweiter seitlicher Vorsprung (34) des Verbindungselements (28) hineinragt.

2. Bauelement nach Anspruch 1, dadurch gekennzeichnet, daß der Vorsprung (34) an seiner äußeren Seitenfläche (46) mit einer abgerundeten Kontur versehen ist.

3. Bauelement nach Anspruch 1 oder 2, dadurch gekennzeichnet, daß das Verblendungsprofil (12) sich in Richtung der Längsachse erstreckende Schenkel (22, 24) aufweist.

4. Bauelement, nach Anspruch 3, dadurch gekennzeichnet, daß in zumindest einem der Schenkel (22, 24) wenigstens eine Aussparung (48) für den oder die Vorsprünge (34) des Verbindungselements (28) vorgesenen ist.

5. Bauelement nach einem der vorhergehenden Ansprüche, dadurch gekennzeichnet, daß die Höhe des Verbindungselements (28) zumindest näherungsweise der Tiefe der Längsnut (18) entspricht.

6. Bauelement nach einem der Ansprüche 1 bis 5, dadurch gekennzeichnet, daß das Verbindungselement (28) U-förmig ausgebildet ist und zwei Schenkel (30, 32) aufweist, wobei an wenigstens einem der Schenkel (30, 32) der Vorsprung (34) angeordnet ist.

7. Bauelement nach einem der Ansprüche 1 bis 6, dadurch gekennzeichnet, daß das Verbindungselement (28) einen federnden Ansatz (36) aufweist, welcher im wesentlichen senkrecht gegen die Bodenfläche (38) der Führungsnut (10) drückt.

8. Bauelement nach Anspruch 7, dadurch gekennzeichnet, daß der federnde Ansatz (36) an wenigstens einer Stelle (58) bezüglich der Innenfläche (44) des Verblendungsprofils (12) abgewinkelt ist.

9. Bauelement nach Anspruch 7 oder 8, dadurch gekennzeichnet, daß der federnde Ansatz (36) zumindest näherungsweise in der Mitte des Verbindungselements (28) angeordnet ist.

10. Bauelement nach einem der Ansprüche 1 bis 8, dadurch gekennzeichnet, daß das Verbindungselement (28) eine der Hinterschneidung (14) der Führungsnut (10) zugeordnete, abgeschrägte Seitenfläche (52) aufweist.

11. Bauelement nach einem der Ansprüche 7 bis 10, dadurch gekennzeichnet, daß die Breite des federnden Ansatzes (36) in einer zur Innenfläche (44) parallelen Ebene quer zur Längsachse (8) gleich oder kleiner ist als der freie Abstand zwischen den Schenkeln (30, 32).

12. Bauelement nach einem der Ansprüche 1 bis 10, dadurch gekennzeichnet, daß die äußeren Seitenflächen (40, 42) des Verbindungselements (28) konisch angeordnet sind, wobei im Bereich der Bodenfläche (38) der Führungsut (10) der Abstand (A) der Kanten der Seitenflächen kleiner ist als der Abstand (B) im Bereich der Innenfläche (44) des Verblendungsprofils (12).

## Claims

1. A building element, in particular for a shower partition wall, having a profiled rail (2), which in an outer surface (6) comprises an undercut guide groove (10) with two lateral undercuttings (14, 16), and a facing profile (12), which is secured in the undercuttings of the guide groove (14, 16) by means of at least one resilient connexion element (28), characterized in that the facing profile (12) is provided with a longitudinal groove (18) extending in the direction of the longitudinal axis (8), the connexion element (28) is disposed at least partly in the longitudinal groove (18) and is held by the wall faces (37) thereof engaging at the rear, the connexion element (28) extends with a lateral projection (34) into one lateral undercutting (14) of the profiled rail (2), and a web (26) of the facing profile (12) or a second lateral projection (34) of the connexion element (28) extends into the other lateral undercutting (16) of the profiled rail (2).

2. A building element according to Claim 1, characterized in that the projection (34) is provided on its outer lateral surface (46) with a rounded profile.

3. A building element according to Claim 1 or 2, characterized in that the facing profile (12) comprises arms (22, 24) extending in the direction of the longitudinal axis.

4. A building element according to Claim 3, characterized in that in at least one of the arms (22, 24) at least one recess (48) is provided for the projection or projections (34) of the connexion element (28).

5. A building element according to any one of the preceding Claims, characterized in that the height of the connexion element (28) corresponds at least approximately to the depth of the longitudinal groove (18).

6. A building element according to any one of Claims 1 to 5, characterized in that the connexion element (28) is made U-shaped and comprises two arms (30, 32), the projection (34) being provided on at ieast one of the arms (30, 32).

7. A building element according to any one of Claims 1 to 6, characterized in that the connexion element (28) comprises a resilient attachment (36) which presses substantially vertically against the base surface (38) of the guide groove (10).

8. A building element according to Claim 7, characterized in that the resilient attachment (36) is angled at at least one point (58) with respect to the inner surface (44) of the facing profile (12).

9. A building element according to Claim 7 or 8, characterized in that the resilient attachment (36) is disposed at least approximately in the centre of the connexion element (28).

10. A building element according to any one of Claims 1 to 8, characterized in that the connexion element (28) comprises an inclined lateral surface (52) associated with the undercutting (14) of the guide groove (10).

11. A building element according to any one of Claims 7 to 10, characterized in that the width of the resilient attachment (36) in a plane parallel to the inner surface (44) and transversely to the longitudinal axis (8) is equal to or less than the clear distance between the arms (30, 32).

12. A building element according to any one of Claims 1 to 10, characterized in that the outer lateral surfaces (40, 42) of the connexion element (28) are arranged conically, the distance (A) of the edges of the lateral surfaces in the region of the base surface (38) of the guide groove (10) being less than the distance (B) in the region of the inner surface (44) of the facing profile (12).

## Revendications

1. Elément de construction, notamment pour une cloison de douche, comprenant une barre profilée (2) qui présente, dans sa surface extérieure (6), une rainure de guidage à contre-dépouille (10) qui présente deux contre-dépouilles latérales (14, 16), et un profilé de parement (12) qui est fixé dans les contre-dépouilles de la rainure de guidage (14, 16) à l'aide d'au moins un élément d'assemblage élastique (28), caractérisé en ce que le profilé de parement (12) est muni d'une rainure longitudinale (18) qui s'étend parallèlement à l'axe longitudinal (8), en ce que l'élément d'assemblage (28) est logé au moins partiellement dans la rainure longitudinale (18) et maintenu par les surfaces de parois (37) à contre-dépouille de cette rainure, en ce que l'élément d'assemblage (28) est engagé par une saillie latérale (34) dans une contre-dépouille latérale (14) de la barre profilée (2) et en ce qu'une nervure (26) du profilé de parement (12), ou une deuxième saillie latérale (34) de l'élément d'assemblage (28), est engagée dans l'autre contre-dépouille latérale (16) de la barre profilée (2).

2. Elément de construction selon la revendication 1, caractérisé en ce que la saillie (34) est munie d'un contour arrondi sur sa surface latérale extérieure (46).

3. Elément de construction selon la revendication 1 ou 2, caractérisé en ce que le profilé de parement (12) présente des ailes (22, 24) qui s'étendent parallèlement à l'axe longitudinal.

4. Elément de construction selon la revendication 3, caractérisé en ce qu'au moins dans l'une des ailes (22, 24) est prévu au moins un évidement (48) destiné à recevoir la ou les saillies (34) de l'élément d'assemblage (28).

5. Elément de construction selon l'une des revendications précédentes, caractérisé en ce que la hauteur de l'élément d'assemblage (28) correspond au moins approximativement à la profondeur de la rainure longitudinale (18).

6. Elément de construction selon l'une des revendications 1 à 5, caractérisé en ce que l'élément d'assemblage (28) est en forme de U et présente deux branches (30, 32), la saillie (34) étant prévue sur au moins l'une des branches (30, 32).

7. Elément de construction selon l'une des revendications 1 à 6, caractérisé en ce que l'élément d'assemblage (28) présente une patte élastique (36) qui exerce une pression sensiblement perpendiculaire contre la surface de fond (38) de la rainure de guidage (10).

8. Elément de construction selon la revendication 7, caractérisé en ce que la patte élastique (36) est coudée en au moins une zone (58) par rapport à la surface intérieure (44) du profilé de parement (12).

9. Elément de construction selon les revendications 7 ou 8, caractérisé en ce que la patte élastique (36) est disposée au moins approximativement au milieu de l'élément d'assemblage (28).

10. Elément de construction selon l'une des revendications 1 à 8, caractérisé en ce que l'élément d'assemblage (28) présente une surface latérale inclinée (52) qui est associée à la contre-dépouille (14) de la rainure de guidage (10).

11. Elément de construction selon l'une des revendications 1 à 10, caractérisé en ce que la largeur de la patte élastique (36) est égale ou inférieure à la distance libre entre les branches (30, 32) dans un plan parallèle à la surface interne (44), transversalement à l'axe longitudinal (8).

12. Elément de construction selon l'une des revendications 1 à 10, caractérisé en ce que les surfaces latérales extérieures (40, 42) de l'élément d'assemblage (28) sont disposées selon une configuration conique, cependant que, dans la région de la surface de fond (38) de la rainure de guidage (10), la distance (A) d'écartement des arêtes des surfaces latérales est plus petite que la distance (B) mesurée dans la région de la surface intérieure (44) du profilé de parement (12).
